# EUROPÄISCHE PATENTANMELDUNG

(11) **EP 0 899 527 A2**
(43) Veröffentlichungstag der Anmeldung: **03.03.1999**
(21) Anmeldenummer: 98116115.1
(22) Anmeldetag: 26.08.1998
(51) Int. Cl.: F25D 23/06, F25D 29/00

(54) **Kältegerät**

(30) Priorität: 29.08.1997 DE 19737810
(71) Anmelder: BSH Bosch und Siemens Hausgeräte GmbH, 81669 München (DE)
(72) Erfinder: Söll, Joachim, 73447 Oberkochen (DE)

(57) **Zusammenfassung**

Bei einem Kältegerät (10) mit einem wärmeisolierten Gehäuse (12), gebildet aus einer Innen- (13) und einer Außenverkleidung sowie einer dazwischen angeordneten Wärmeisolationsschicht, innerhalb welcher elektrische Leitungen (45) verlegt sind, welche in eine taschenähnlichen Aufnahme aus der Wärmeisolation herausgeführt und mit elektrischen Anzeigeelementen oder dergleichen (17) verbunden sind, ist die taschenähnliche Aufnahme in Art einer Faltschachtel (18) ausgebildet, deren Zuschnittsfläche (19) mit Faltkanten (20) versehen ist, entlang derer die Wandungen (21-37) der Faltschachtel (18) verschwenkbar sind, wobei die Wandungen (21-37) im Faltzustand und durch Haltemittel (47,48) gehaltert sind.

## Beschreibung

Die Erfindung betrifft ein Kältegerät mit einem wärmeisolierten Gehäuse, gebildet aus einer Innen- und einer Außenverkleidung sowie einer dazwischen angeordneten Wärmeisolationsschicht, innerhalb welcher elektrische Leitungen verlegt sind, welche in einer taschenähnlichen Aufnahme aus der Wärmeisolation herausgeführt und gegebenenfalls mit elektrischen Anzeigeelementen oder dergleichen verbunden sind.

Bei Kältegeräten ist es Stand der Technik, die Standgerätevarianten in der sogenannten Aufsatz- oder Tischplatte und die Einbauausführungen in der Deckenwandung mit türseitig bedienbaren Anzeige- und Bedienelementen auszustatten, welche häufig durch eine auf einer Leiterplatte aufgebauten Stromversorgung versorgt und mit einer ebenso auf der Leiterplatte vorgesehenen Auswerte- und Ansteuerschaltung kontaktiert sind. Sowohl die Leiterplatte als auch die Gehäuse der Anzeige- und Bedienelemente sind im Aufnahmeraum einer sogenannten Kabeltasche untergebracht, zu welcher elektrische Leitungen zur Spannungsversorgung und Datenübertragung führen. Die derzeit im Einsatz befindlichen, aus Kunststoffspritzguß gefertigten Kabeltaschen, welche neben der Schaffung eines Installationsfreiraumes zur Unterbringung der Anzeige- und Bedienelemente im Gehäuse noch zur Verwahrung der Anschlußenden der elektrischen Leitungen während des Gehäuseausschäumvorganges dienen, haben den Nachteil, daß sie als sperrig räumliches Bauteil mit dem damit verbundenen Platz- und Raumbedarf sowohl ihre Lagerhaltung als auch ihre Zuführung zum Fertigungsprozeß deutlich erschweren.

Der Erfindung liegt die Aufgabe zugrunde, für ein Kältegerät gemäß dem Oberbegriff des Anspruches 1 eine Kabeltasche vorzuschlagen, mit welcher nicht nur eine Verbesserung im Fertigungsprozeß erreicht ist, sondern auch deren Lagerfähigkeit optimiert ist.

Diese Aufgabe wird gemäß der Erfindung dadurch gelöst, daß die taschenähnliche Aufnahme in Art einer Faltschachtel ausgebildet ist, deren Zuschnittsfläche mit Faltkanten versehen ist, entlang derer die Wandungen der Faltschachtel verschwenkbar sind, wobei die Wandungen im Faltzustand durch Haltemittel gehaltert sind.

Durch die Ausbildung der Kabeltasche in Art einer Faltschachtel läßt sich diese im zusammengefalteten Zustand mit geringem Lagerplatzbedarf in hohen Stückzahlen in einem Zentrallager bevorraten. Darüber hinaus läßt sich die zusammengefaltete Kabeltasche aufgrund ihrer dadurch erreichten geringen Bauhöhe besonders sicher und in großen Stückzahlen auf den heutzutage gängigen Transportsystemen vom Zentrallager zu den in den Fertigungsabläufen eingebundenen Montageplätzen transportieren, wo sie aufgrund ihres geringen Raumbedarfes und ihrer guten Schichtbarkeit ebenso in hohen Stückzahlen zwischengelagert werden können, ohne unnötig Platzbedarf zu beanspruchen.

Besonders sicher und definiert verbindbar sind die zur Kabeltasche aufgerichteten Wandungen der Faltschachtel, wenn nach einer bevorzugten Ausführungsform des Gegenstandes der Erfindung vorgesehen ist, daß die Haltemittel zum Halten der Wandungen der Faltschachtel durch zumindest abschnittsweise an der Kontur der Wandungen vorgesehene Verbindungselemente ausgebildet sind.

Durch eine Lösung sind die Verbindungselemente nicht nur den Verbindungspositionen besonders genau zugeordnet, sondern auch unverlierbar an der Faltschachtel angeordnet.

Bei deutlich verringertem Platzaufwand lassen sich die Wandungen der Faltschachtel in ihre zur Herstellung der Kabeltasche erforderliche Position verschwenken, wenn nach einer weiteren vorteilhaften Ausgestaltung des Gegenstandes der Erfindung vorgesehen ist, daß die Faltkanten der Faltschachtel als Wandstärkeeinschnürungen ausgebildet sind.

Darüber hinaus sind durch die Wandstärkeeinschnürungen gelenkige Verbindungen zwischen den Wandungen der Faltschachtel erzeugt, welche diese mit ausreichender Stabilität und Festigkeit untereinander verbinden.

Entsprechend eine weiteren bevorzugten Ausführungsform des Gegenstandes der Erfindung ist vorgesehen, daß die Faltschachtel an seinen Wandungen wenigstens einen von Perforationslinien umgrenzten Wandungsabschnitt aufweist, welcher zu Installationszwecken heraustrennbar ist.

Hierdurch können bedarfsweise Durchbrüche in den Wandungen der Kabeltasche zum Durchführen der Leitungen erzeugt werden, so daß lediglich diese notwendigerweise erzeugten Durchbrüche vor dem Ausschäumvorgang abzudichten sind.

Besonders einfach und zweckmäßig ist eine als Kabeltasche ausgebildete Faltschachtel ausgeführt, wenn nach einer alternativen Ausführungsform des Gegenstandes der Erfindung vorgesehen ist, daß die Faltschachtel an seinen Wandungen mit im Faltzustand zu Durchführöffnungen zusammengeführten Durchbrüchen zum Durchführen der elektrischen Leitungen versehen ist.

Gemäß einer weiteren bevorzugten Ausführungsform des Gegenstandes der Erfindung ist vorgesehen, daß die Faltschachtel aus aluminiumkaschiertem Karton gebildet ist.

Eine derartige Kabeltasche ist nicht nur besonders kostengünstig herstellbar, sondern auch auf besonders einfache Weise recycelbar. Darüber hinaus ist die Kabeltasche, welche im wesentlichen unter Verwendung des auf nachwachsenden Rohstoffen basierenden Kartons hergestellt ist, durch seine zusätzliche Aluminiumkaschierung zugleich auch besonders schaumdicht und mit geringem Eigengewicht behaftet.

Besonders formstabil und belastbar ausbildbar ist eine als Faltschachtel ausgeführte Kabeltasche, wenn gemäß einer letzten bevorzugten Ausführungsform des Gegenstandes der Erfindung vorgesehen ist, daß die Faltschachtel aus Kunststoff gebildet ist, deren mit Faltkanten überzogene Zuschnittsfläche als Filmscharniere ausgebildet sind.

Die Erfindung ist in der nachfolgenden Beschreibung anhand eines in der beigefügten Zeichnung vereinfacht dargestellten Ausführungsbeispieles erläutert.

Es zeigen:
- Fig. 1: ausschnittsweise den oberen Abschnitt eines Haushalts-Kältegerätes, in dessen mit Wärmeisolationsmaterial verfüllter Deckenwandung eine als Faltschachtel ausgebildete Kabeltasche eingebettet ist, in Schnittdarstellung von der Seite,
- Fig. 2: die Kabeltasche im entfalteten Zustand, in Draufsicht und
- Fig. 3: in Schnittdarstellung die Kabeltasche mit an ihren einander gegenüberliegenden Seitenwänden durchgeführten, jeweils anhand eines Dichtpfropfens abgedichteten elektrischen Leitungen, in Draufsicht.

In Fig. 1 ist in vereinfachter, schematischer Darstellung ausschnittsweise der obere Abschnitt eines Haushalts-Kältegerätes 10 gezeigt, dessen im geschlossenen Zustand befindliche Tür 11 einen innerhalb seines Gehäuses 12 angeordneten, von einer Innenverkleidung 13 ausgekleideten Innenraum 14 verschließt. Das Gehäuse 12 weist an seiner über dem Innenraum 14 liegenden wärmeisolierenden Deckenwand 15 eine türseitig angeordnete, als Stirnblech 16 bezeichnete Halteschiene auf, welche mit einem nichtgezeigten, zum Durchführen von elektrischen Leitungen dienenden Durchbruch versehen ist. Das Stirnblech 16 ist mit einer unmittelbar über der Tür 12 vorgesehenen, zur Aufnahme einer nicht dargestellten Steuerelektronik und von nichtgezeigten Bedienelementen dienenden Vorsatzverkleidung abgedeckt, welche am Stirnblech 16 festgesetzt ist. Ebenfalls am Stirnblech 16 festgesetzt ist eine als Faltschachtel 18 ausgebildete taschenähnliche Aufnahme, welche als Kabeltasche dient und welche in die Wärmeisolation der Deckenwand 15 eingebettet ist.

Die Faltschachtel 18 ist, wie die Fig. 2 zeigt, aus einem im wesentlichen rechteckförmig ausgebildeten ebenen Kartonzuschnitt 19 gefertigt, welcher zu zwei senkrecht aufeinanderstehenden Symmetrieachsen S1 und S2 spiegelbildlich ausgebildet ist. Der Kartonzuschnitt 19 ist mit als Wandstärkeneinschnürungen ausgebildeten Faltkanten 20 überzogen, welche im vorliegenden Fall als sogenannte Prägekanten ausgeführt sind und welche den Kartonzuschnitt 19 in einzelne Schachtelwandungen 21 bis 37 unterteilen, von denen die Schachtelwandungen 21, 23, 24, 26, 32, 34, 35 und 37 mit randoffenen, als Durchbrüche ausgebildete Aussparungen 38 versehen sind. Von den Aussparungen 38 sind die den Schachtelwandungen 21, 23, 35, 37 zugeordneten Aussparungen 38 halbkreisförmig ausgebildet und mit ihrer offenen Seite zur Symmetrieachse S2 ausgerichtet, während die an den Schachtelwandungen 24, 26, 32 und 34 vorgesehenen Aussparungen 38 in Art eines halben Ovals ausgebildet sind, deren randoffene Seiten parallel zur Symmetrieachse S1 verlaufen. Die Schachtelwandungen 27 und 28 sowie 30 und 31 sind mit einem über die Wandungspaare sich erstreckenden Durchbruch 29 in Form eines Ovals ausgestattet, welches hinsichtlich seiner Breite symmetrisch zur Symmetrieachse S1 angeordnet ist. Zwischen den Durchbrüchen 39 ist am Wandabschnitt 29 ein durch eine Perforationslinie 40 umgrenzter rechteckförmiger Wandungsabschnitt 41 vorgesehen, welche symmetrisch zu den Symmetrielinien S1 und S2 angeordnet ist und welcher entlang der Peforationslinie aus der Schachtelwand 29 heraustrennbar ist. Die Schachtelwand 28 bzw. 30 ist zu ihren seitlich benachbarten Schachtelwänden 24 und 32 bzw. 26 und 34 durch Trennschlitze 42 getrennt. Trennungen in Form von randoffenen Freisparungen 43 sind an den benachbart zueinander angeordneten Wandungen 23 und 24, 21 und 26, 32 und 35 sowie 34 und 37 vorgesehen, so daß die durch die Freisparungen 43 voneinander getrennten Schachtelwandungen problemlos entlang der Faltkanten 20 gefaltet werden können.

Zur Errichtung der Faltschachtel 18 werden in einem ersten Arbeitsschritt deren Wandabschnitte 21, 23, 24, 26, 32, 34, 35 und 37 aus der Zeichenebene heraus entlang ihrer Faltkanten 20 in eine im wesentlichen senkrechte Position verschwenkt. Im Anschluß daran werden die Schachtelwandungen 25 und 33 entlang der an den Wandabschnitt 29 angrenzenden, parallel zur Symmetrieachse S1 verlaufenden Faltkanten 20 verschwenkt, wodurch ein Schachtelraum gebildet ist, welcher von den Schachtelwandung 25, 29, 33 sowie von den nach dem Faltvorgang paarweise geschichteten, als Stirnwände dienenden Schachtelwandungen 24 und 32 bzw. 26 und 34 umgrenzt ist. Durch den Faltvorgang der Schachtelwandungen 25 und 33 sind die paarweise geschichteten Schachtelwandungen 24 und 32 bzw. 26 und 34 in eine Position gebracht, in welcher deren Aussparungen 38 im wesentlichen deckungsgleich aufeinanderliegen und Aufnahmeöffnungen bilden, wobei die randoffene Seite der Aufnahmeöffnungen von der Schachtelwand 29 weggerichtet ist. Zur Stabilisierung der geschichtet angeordneten Schachtelwände 24 und 32 bzw. 26 und 34 werden die Schachtelwände 28 bzw. 30 entlang ihrer Faltkanten 20 von außen gegen die geschichteten Schachtelwände verschwenkt, wobei die jeweils mit den Schachtelwänden 28 bzw. 30 verbundenen Schachtelwände 27 bzw. 32 entlang ihrer Faltkante abgewinkelt und über die freie Kante der geschichteten Schachtelwände hinweg in den Schachtelraum verschwenkt werden und schachtelraumseitig gegen die geschichteten Schachtelwände zu deren Verstärkung anliegen. Nach Abschluß dieses Faltvorgangs sind die quadratischen Stirnseiten der Faltschachtel 18 erzeugt, welche durch die Faltung der Schachtelwandungen 27 und 28 bzw. 30 und 31 weiterhin die randoffene in Form eines halben Ovals ausgebildete Aufnahmeöffnung aufweisen, wobei durch das Überstülpen der Schachtelwand 27 bzw. 31 über die freien Ränder der Schachtelwände 24 und 32 sowie 26 und 34 diese zusammengehalten sind. In einem nächsten Arbeitsschritt werden schaumdicht ein Kabel 44 mit mehreren elektrischen Leitungen 45 umgebende Dichtstopfen 46 in die ausgesparten Stirnwände der Faltschachtel 18 schaumdicht eingefügt, wobei ein Teil der Dichtstopfen 46 gegenüber dem freien Ende der Aufnahmeöffnung vorsteht. In einem letzten Arbeitsschritt werden die die Schachtelwände 22 und 36 zum Verschließen des Schachtelraumes entlang der an die Schachtelwandungen 25 und 33 angrenzenden Faltkanten 20 verschwenkt, so daß die Wandungen 23 und 35 bzw. 21 und 37 auf den als Stirnwände dienenden geschichteten Wandungen 24 und 32 bzw. 26 und 34 zu liegen kommen. Die halbkreisförmigen Aussparungen 38 an den Wandabschnitten 21, 23, 35 und 37 dienen dabei als Aufnahme für den nicht von den Aufnahmeöffnungen in den Stirnseiten aufgenommenen Teil der Dichtstopfen 46, welche mit den Begrenzungskanten der halbkreisförmigen Aussparungen 38 schaumdicht zusammenwirken. Die Wandabschnitte 22 und 36 werden in ihrer den Schachtelraum verschließenden Faltstellung durch an freien Längskanten des Wandabschnitts 22 im Abstand zueinander angeordneten Haltenasen 47, welche mit in der Faltkante 20 der Schachtelwand 36 vorgesehenen Halteschlitzen 48 zusammenzuwirken vermögen, in ihrer Verschlußstellung gehalten. Die Faltschachtel 18 ist mit ihrer Schachtelwand 29 wärmeisolationsseitig am Stirnblech 16 gehaltert, wobei der durch die Perforationslinie 40 umgrenzte Wandabschnitt 41 zu Installationszwecken herausgetrennt wird, so daß eine Montageöffnung in der Schachtelwand 21 gebildet ist, welche innerhalb eines nicht gezeigten, im Stirnblech vorgesehenen Durchbruches angeordnet ist, um die innerhalb des Schachtelraumes angeordneten Kabelenden aus dem Schachtelraum heraus in die Vorsatzverkleidung 17 zum Anschluß an dort vorgesehene Anzeigeelemente überführen zu können.

## Patentansprüche

1. Kältegerät mit einem wärmeisolierten Gehäuse, gebildet aus einer Innen- und einer Außenverkleidung sowie seiner dazwischen angeordneten Wärmeisolationsschicht, innerhalb welcher elektrische Leitungen verlegt sind, welche in einer taschenähnlichen Aufnahme aus der Wärmeisolation herausgeführt und gegebenenfalls mit elektrischen Anzeigeelementen oder dergleichen verbunden sind, **dadurch gekennzeichnet,** daß die taschenähnliche Aufnahme in Art einer Faltschachtel (18) ausgebildet ist, deren Zuschnittsfläche (19) mit Faltkanten (20) versehen ist, entlang derer die Wandungen (21 bis 37) der Faltschachtel (18) verschwenkbar sind, wobei die Wandungen (21 bis 37) im Faltzustand durch Haltemittel gehaltert sind.

2. Kältegerät nach Anspruch 1, **dadurch gekennzeichnet,** daß die Haltemittel zum Halten der Wandungen (21 bis 37) der Faltschachtel (18) durch zumindest abschnittsweise an der Kontur der Wandungen (21 bis 37) vorgesehene Verbindungselemente (47, 48) ausgebildet sind.

3. Kältegerät nach einem der Ansprüche 1 oder 2, **dadurch gekennzeichnet,** daß die Faltkanten (20) der Faltschachtel (18) als Wandstärkeeinschnürungen ausgebildet sind.

4. Kältegerät nach einem der Ansprüche 1 bis 3, **dadurch gekennzeichnet,** daß die Faltschachtel (18) an seinen Wandungen (21 bis 37) wenigstens einen von einer Perforationslinie (40) umgrenzten Wandabschnitt (41) aufweist, welcher zu Installationszwecken heraustrennbar ist.

5. Kältegerät nach einem der Ansprüche 1 bis 4, **dadurch gekennzeichnet,** daß die Faltschachtel (18) an seinen Wandungen (21 bis 37) mit im Faltzustand zu Durchführöffnungen zusammengeführten Durchbrüchen (38, 39) zum Durchführen der elektrischen Leitungen (45) versehen ist.

6. Kältegerät nach einem der Ansprüche 1 bis 5, **dadurch gekennzeichnet,** daß die Faltschachtel (18) aus aluminiumkaschiertem Karton gebildet ist.

7. Kältegerät nach einem der Ansprüche 1 bis 5, **dadurch gekennzeichnet,** daß die Faltschachtel (18) aus Kunststoff gebildet ist, deren Faltkanten (20) überzogene Zuschnittsflächen als Filmscharniere ausgebildet sind.
